# EUROPÄISCHE PATENTSCHRIFT

(11) **EP 0 204 170 B1**
(45) Veröffentlichungstag und Bekanntmachung des Hinweises auf die Patenterteilung: **22.08.1990**
(21) Anmeldenummer: 86106244.6
(22) Anmeldetag: 07.05.1986
(51) Int. Cl.: E03F 5/22

(54) **Abwasserfördereinrichtung**
Sewage transporting device
Dispositif pour le transport d'eaux usées

(30) Priorität: 24.05.1985 CH 2226/85
(43) Veröffentlichungstag der Anmeldung: 10.12.1986
(62) Teilanmeldung aus: 89120358.0
(73) Patentinhaber: Häny & Cie. AG., CH-8706 Meilen (CH)
(72) Erfinder: Jaggi, Hans, Dipl.-Ing. ETH, D-8633 Wolfhausen (DE)
(74) Vertreter: Patentanwälte Schaad, Balass, Menzl & Partner AG

(56) Entgegenhaltungen:
- FR-A- 1 531 005
- FR-A- 2 502 260
- US-A- 3 897 600
- FACHZEITSCHRIFT FÜR SANITÄR HEIZUNG KLIMA; Band 23, 35. Jahrgang, Dezember 1980, Seiten 30-37, Berlin, DE; H. PUTZ: "Abwasserhebeanlagen"

## Beschreibung

Die vorliegende Erfindung betrifft eine Abwasserfördereinrichtung gemäss Oberbegriff des Anspruches 1.

Es ist bekannt, für die Förderung von Abwässern Exzenterschneckenpumpen, die zu den rotierenden Verdrängerpumpen zu zählen sind, zu verwenden. Exzenterschneckenpumpen haben den Vorteil, daß deren Fördermenge bei konstanter Drehzahl des Drehantriebes praktisch unabhängig vom Förderwiderstand in der Druckleitung ist, so daß letztere optimal für ihren jeweiligen Einsatz dimensioniert werden kann. Exzenterschneckenpumpen haben den weiteren Vorteil, daß hohe Drücke erzielbar sind. Doch können Exzenterschneckenpumpen große Feststoffe nicht bewältigen. Es wurde daher schon vorgeschlagen, der Exzenterschneckenpumpe einen Zerkleinerer vorzuschalten, der alle durch die Exzenterschneckenpumpe angesaugten Teile zerkleinert (s. H. Putz "Abwasserhebeanlagen", Fachzeitschrift für Sanitär, Heizung, Klima, Heft 23, 35. JG, 1. Ausgabe, Dez. 1980, Berlin).

In der US-PS Re. 29 626 ist eine Abwasserfördereinrichtung der im Oberbegriff des Anspruches 1 umschriebenen Art offenbart. Diese bekannte Abwasserfördereinrichtung weist einen Antriebsmotor auf, der mit einer Welle versehen ist, die über eine praktisch starre Kupplung mit der Welle der Exzenterschneckenpumpe verbunden ist. Die Welle der Exzenterschneckenpumpe ist über ein flexibles Kupplungsrohr mit dem Rotor der Exzenterschnekkenpumpe verbunden. An ihrem unteren Ende trägt die Pumpenwelle den Schneidkopf der Zerkleinerungsvorrichtung.

Die Notwendigkeit, zwischen der Pumpenwelle und dem Pumpenrotor ein flexibles Kupplungsrohr vorsehen zu müssen, führt zu einer verhältnismässig aufwendigen Konstruktion.

Der vorliegenden Erfindung liegt nun die Aufgabe zugrunde, eine Abwasserfördereinrichtung der eingangs genannten Art zu schaffen, die unter Ausnutzung der Vorteile einer Exzenterschneckenpumpe eine einfache und vergleichsweise platzsparende Bauweise ermöglicht.

Diese Aufgabe wird erfindungsgemäß durch die Merkmale des kennzeichnenden Teils des Anspruches 1 gelöst.

Da die Welle des Antriebsmotors über eine Gelenkverbindung mit dem Rotor der Exzenterschneckenpumpe verbunden ist, ist es möglich, eine Exzenterschneckenpumpe herkömmlicher Bauart zu verwenden. Damit ist die Voraussetzung für eine einfache und im Betrieb wenig störungsanfällige Konstruktion geschaffen, die auch ohne besonderen Aufwand gewartet werden kann.

Im folgenden wird anhand der Zeichnung ein Ausführungsbeispiel des Erfindungsgegenstandes näher erläutert.

Die einzige Figur zeigt rein schematisch in Seitenansicht und teilweise im Längsschnitt eine Ausführungsform einer Abwasserfördereinrichtung.

Die dargestellte Ausführungsform ist für die vertikale Anordnung in einem Abwasserschacht vorgesehen, so daß die zentrale Hauptwelle 1, die den Rotor 2 eines Elektromotors 3 trägt, vertikal verläuft. Der Elektromotor 3 ist als Tauchmotor ausgeführt und dem entsprechend mit einem den Stator 4 umschließenden Kühlmantel 5 versehen. Der Elektromotor hat zwei einander gegenüberliegende Wellenenden 7, 8, die sich durch je ein endseitiges Lager 9, 10 des Elektromotors 3 hindurcherstrecken sowie durch je einen zwei Wellendichtungen 12, 13 umschließenden endseitigen Gehäuseteil 15, 16. In diesen endseitigen Gehäuseteilen des Elektromotors 3 können zusätzliche Wellenlager eingeschlossen sein.

Am unteren endseitigen Gehäuseteil 16 ist das Gehäuse 18 einer Zerkleinerungsvorrichtung 19 über eine Flanschverbindung 20 befestigt. Der untere Teil dieses Gehäuses 18 geht in den trichterförmigen Ansaugstutzen 21 über, der mit Abstand über dem nicht dargestellten Boden eines Abwasserschachtes angeordnet ist. Die Zerkleinerungsvorrichtung 19 hat einen am unteren Wellenende 8 befestigten Schneidkopf 22, an dessen Umfang mehrere Schneidmesser 23 im Winkel zur Längsrichtung der Einrichtung befestigt sind. Diese umlaufenden Schneidmesser 23 arbeiten zur Zerkleinerung von Farbstoffbestandteilen des Abwassers mit einem feststehenden, den Schneidkopf 22 umschließenden Schneidgegenring 25 zusammen, der am Gehäuse 18 der Zerkleinerungsvorrichtung 19 befestigt ist. Das Abwasser durchströmt den Spalt 26 zwischen dem Schneidkopf 22 und dem Schneidgegenring 25, in dem das Zerschneiden und/oder Zerreißen der Feststoffbestandteile, wie z.B. von Papier, Textilien u.a., erfolgt. An der der Zuström- öffnung 27 abgekehrten Seite des Schneidkopfes 22 ist eine Abweisscheibe 28 befestigt, die sich bis nahe an die Innenwand des Gehäuses 18 der Zerkleinerungsvorrichtung 19 heranerstreckt und an die Oberkante 29 eines seitlichen Anschlußstutzens 30 für die Saugleitung 31 angrenzt, um das Abwasser nach Passieren des Schneidkopfes 22 zu dem Anschlußstutzen 30 hin abzuweisen. Eine Trennwand 33 ist oberhalb dieser Abweisscheibe 28 am endseitigen Gehäuseteil 16 befestigt.

Am oberen endseitigen Gehäuseteil 15 ist die Exzenterschneckenpumpe 35 befestigt. Der Saugstutzen 36 dieser Pumpe, an der die zu der Zerkleinerungsvorrichtung 19 führende Saugleitung 31 angeschlossen ist, befindet sich seitlich an einem eine Kuppelstange 38 einschließenden Gehäuseteil 39, an den in axialer Richtung das Statorgehäuse 40 der Exzenterschneckenpumpe 35 angrenzt. Die Kuppelstange 38 stellt über zwei wasserdicht gekapselte Kugelgelenke 41, 42 die Verbindung zwischen dem Wellenende 7 des Elektromotors 3 und dem schraubenförmig gewundenen Pumpenrotor 44 dar, der in der Zeichnung nur hälftig dargestellt ist. Hinsichtlich der Funktionsweise dieser Exzenterschneckenpumpe 35 wird auf die Fachliteratur verwiesen, beispielsweise auf das Buch "Die Pumpen" von Fuchslocher/Schulz, Springer-Verlag, 11. Auflage.

## Patentansprüche

1. Abwasserfördereinrichtung mit einer einen Stator (40) und einen Rotor (44) aufweisenden Exzenterschneckenpumpe (35), mit einer Zerkleinerungsvorrichtung (19), die in Strömungsrichtung vor der Exzenterschneckenpumpe (35) angeordnet ist und mit einem Antriebsmotor (3), dessen Welle (7, 8) sowohl mit dem Rotor (44) der Exzenterschneckenpumpe (35) wie auch mit der Zerkleinerungsvorrichtung (19) gekoppelt ist, dadurch gekennzeichnet, daß die Exzenterschneckenpumpe (35) und die Zerkleinerungsvorrichtung (19) an entgegengesetzten Enden des Antriebsmotors (3) angeordnet und an sich gegenüberliegenden Enden der Welle (7, 8) des Antriebsmotors (3) mit dieser verbunden sind, wobei die Verbindung zwischen der Welle (7, 8) des Antriebsmotors (3) und dem Rotor (44) der Exzenterschneckenpumpe (35) über eine Gelenkverbindung (38, 41, 42) erfolgt.

2. Abwasserfördereinrichtung nach Anspruch 1, dadurch gekennzeichnet, daß die Gelenkverbindung eine Kuppelstange (38) aufweist, die über je ein kardanisch wirkendes Gelenk (41, 42) einerseits mit der Welle (7, 8) des Antriebsmotors (3) und andererseits mit dem Rotor (44) der Exzenterschneckenpumpe (35) gekoppelt ist.

3. Abwasserfördereinrichtung nach Anspruch 1 oder 2, dadurch gekennzeichnet, daß der Antriebsmotor (3) als Tauchmotor ausgebildet ist.

4. Abwasserfördereinrichtung nach Anspruch 1, gekennzeichnet durch eine den Auslaß (30) der Zerkleinerungsvorrichtung (19) mit dem Einlaß (36) der Exzenterschneckenpumpe (35) verbindende Saugleitung (31).

5. Abwasserfördereinrichtung nach Anspruch 4, dadurch gekennzeichnet, daß die Welle (7, 8) des Antriebsmotors (3) im wesentlichen in vertikaler Richtung verläuft und die Saugleitung (31) der Exzenterschneckenpumpe (35) etwa parallel zu dieser Welle (7, 8) außerhalb des Gehäuses (5, 15, 26) des Antriebsmotors (3) verläuft und die Exzenterschneckenpumpe (35) mit der Zerkleinerungsvorrichtung (19) verbindet.

6. Abwasserfördereinrichtung nach Anspruch 5, dadurch gekennzeichnet, daß am unteren Wellenende (8) des Antriebsmotors (3) ein sich an der Zuströmöffnung (27) befindlicher Schneidkopf (22) der Zerkleinerungsvorrichtung (19) befestigt ist.

7. Abwasserfördereinrichtung nach Anspruch 6, dadurch gekennzeichnet, daß an der der Zuström- öffnung (27) abgekehrten Seite des Schneidkopfes (22) eine Wasserabweisscheibe (28) befestigt ist.

8. Abwasserfördereinrichtung nach Anspruch 7, dadurch gekennzeichnet, daß die Wasserabweisscheibe (28) an die Oberkante (29) eines seitlichen Anschlußstutzens (30) für die Saugleitung (31) angrenzt.

## Claims

1. Wastewater conveying device with an eccentric screw pump (35) having a stator (40) and a rotor (44), with a comminuting device (19) which is arranged upstream of the eccentric screw pump (35) in the direction of flow and with a drive motor (3), the shaft (7, 8) of which is coupled both to the rotor (44) of the eccentric screw pump (35) and to the comminuting device (19), characterized in that the eccentric screw pump (35) and the comminuting device (19) are arranged at opposite ends of the drive motor (3) and are connected to the shaft (7, 8) of the drive motor (3) at opposite ends of the latter, the connection between the shaft (7, 8) of the drive motor (3) and the rotor (44) of the eccentric screw pump (35) being effected via an articulated joint (38, 41,42).

2. Wastewater conveying device according to Claim 1, characterized in that the articulated joint has a coupling rod (38) which is coupled, in each case via a cardanically acting joint (41, 42), on the one hand to the shaft (7, 8) of the drive motor (3) and on the other hand to the rotor (44) of the eccentric screw pump (35).

3. Wastewater conveying device according to Claim 1 or 2, characterized in that the drive motor (3) is designed as a submersible motor.

4. Wastewater conveying device according to Claim 1, characterized by an intake pipe (31) connecting the outlet (30) of the comminuting device (19) to the inlet (36) of the eccentric screw pump (35).

5. Wastewater conveying device according to Claim 4, characterized in that the shaft (7, 8) of the drive motor (3) extends essentially in the vertical direction and the intake pipe (31) of the eccentric screw pump (35) extends approximately parallel to this shaft (7, 8), outside the housing (5, 15, 26) of the drive motor (3), and connects the eccentric screw pump (35) to the comminuting device (19).

6. Wastewater conveying device according to Claim 5, characterized in that a cutting head (22) of the comminuting device (19), said cutting head being situated at the feed orifice (27), is secured on the lower shaft end (8) of the drive motor (3).

7. Wastewater conveying device according to Claim 6, characterized in that a water-deflection plate (28) is secured on that side of the cutting head (22) which faces away from the feed orifice (27).

8. Wastewater conveying device according to Claim 7, characterized in that the water-deflection plate (28) adjoins the upper edge (29) of a lateral connecting branch (30) for the intake pipe (31).

## Revendications

1. Dispositif de refoulement d'eaux usées comportant une pompe à vis excentrique (35) présentant un stator (40) et un rotor (44), comportant un dispositif de fragmentation (19) qui est placé en amont de la pompe à vis excentrique (35), dans le sens de l'écoulement, et comportant un moteur d'entraînement (3) dont l'arbre (7, 8) est accouplé avec le rotor (44) de la pompe à vis excentrique (35) ainsi qu'au dispositif de fragmentation (19), caractérisé en ce que la pompe à vis excentrique (35) et le dispositif de fragmentation (19) sont placés à des extrémités opposées du moteur d'entraînement (3) et sont reliés à celui-ci à des extrémités opposées de l'arbre (7, 8), la liaison entre l'arbre (7, 8) du moteur d'entraînement (3) et le rotor (44) de la pompe à vis excentrique (35), étant assurée par une liaison articulée (38, 41, 42).

2. Dispositif de refoulement d'eaux usées selon la revendication 1, caractérisé en ce que la liaison articulée comporte une barre d'accouplement (38) qui est accouplée par un joint de cardan (41, 42), à l'arbre (7, 8) du moteur d'entraînement (3) d'une part et au rotor (44) de la pompe à vis excentrique (35) d'autre part.

3. Dispositif de refoulement d'eaux usées selon la revendication 1 ou 2, caractérisé en ce que le moteur d'entraînement (3) est un moteur submersible.

4. Dispositif de refoulement d'eaux usées selon la revendication 1, caractérisé par un conduit d'aspiration (31) reliant la sortie (30) du dispositif de fragmentation (19) à l'entrée (36) de la pompe à vis excentrique (35).

5. Dispositif de refoulement d'eaux usées selon la revendication 4, caractérisé en ce que l'arbre (7, 8) du moteur d'entraînement (3) est à peu près vertical et en ce que le conduit d'aspiration (31) de la pompe à vis excentrique (35) est à peu près parallèle à cet arbre (7, 8), à l'extérieur du carter (5, 15, 26) du moteur d'entraînement (3), et relie la pompe à vis excentrique (35) au dispositif de fragmentation (19).

6. Dispositif de refoulement d'eaux usées selon la revendication 5, caractérisé en ce qu'on fixe à l'extrémité d'arbre inférieure (8) du moteur d'entraînement (3) une tête de coupe (23) du dispositif de fragmentation (19), se trouvant à l'ouverture d'arrivée (27).

7. Dispositif de refoulement d'eaux usées selon la revendication 6, caractérisé en ce qu'on fixe un disque de déviation d'eau (28) sur le côté de la tête de coupe (22) éloigné de l'ouverture d'arrivée (27).

8. Dispositif de refoulement d'eaux usées selon la revendication 7, caractérisé en ce que le disque de déviation d'eau (28) est adjacent au bord supérieur (29) d'une tubulure de raccordement (30) latérale pour le conduit d'aspiration (31).
